# FASCICULE DE BREVET EUROPEEN

(11) **EP 0 629 766 B1**
(45) Date de publication et mention de la délivrance du brevet: **26.03.1997**
(21) Numéro de dépôt: 94108875.9
(22) Date de dépôt: 09.06.1994
(51) Int. Cl.: E06B 3/988

(54) **Châssis métallique profilé triparti pour portes intérieures**
Dreiteilige Metallzarge für Innentüren
3-Piece metal interior door frame

(30) Priorité: 14.06.1993 BE 9300599
(43) Date de publication de la demande: 21.12.1994
(73) Titulaire: BOOGAERTS N.V., B-2390 Oostmalle (BE)
(72) Inventeur: Boogaerts, Paul, B-2390 Oostmalle (BE)
(74) Mandataire: Ottelohe, Jozef René

(56) Documents cités:
- DE-A- 1 602 463
- DE-A- 2 538 227
- GB-A- 1 165 515
- US-A- 2 687 194
- US-A- 2 916 781

## Description

L'invention concerne un châssis triparti en plaques métalliques profilées pour portes intérieures dont les trois parties sont assemblées de préférence à un angle de 90°.

Connus sont de tels châssis auxquels pour l'assemblage des deux montants et du linteau des goussets sont placés, après quoi les montants, le linteau et les goussets sont attachés les uns aux autres au moyen de soudures par points.

Outre l'inconvénient que des goussets ajoutés sont nécessaires pour attacher les unes aux autres les parties précitées, il y a encore cet autre inconvénient qu'aux endroits où les soudures par points sont exécutées des découpes ou des enfoncements sont nettement perceptibles, ce qui nuit à l'aspect du châssis.

Pour y remédier, dans une autre forme d'exécution connue sont utilisés des accessoires assez compliqués, qui sont placés sur les coins et à l'intérieur des montants et du linteau pour attacher ceux-ci les uns aux autres.

Un inconvénient de ceci est qu'à cause des accessoires le prix de revient du châssis est augmenté dans une large mesure.

Pour remédier à tous ces inconvénients, selon l'invention conforme à la revendication 1 un châssis métallique profilé pour portes d'intérieur est réalisé, où à l'intérieur des montants et du linteau et contre leurs extrémités à assembler des tenons de verrouillage et des fentes sont prévus qui s'emboîtent les uns dans les autres lors de l'assemblage du châssis, dans les bords supérieurs du linteau des échancrures soustraites à la vue étant prévues pour le passage d'un outil pour plier les tenons de verrouillage précités et ainsi attacher invisiblement les montants au linteau.

Un avantage supplémentaire du châssis métallique est en même temps qu'en cas de montage d'une paroi de séparation en planches de plâtre une embrasure de porte à y ménager peut être réalisée exactement sur mesure en utilisant les montants et le linteau du châssis pour mesurer l'embrasure.

A titre d'exemple, sans caractère limitatif, une description détaillée d'une forme choisie de châssis conforme à l'invention suit ci-dessous aux fins de compréhension plus précise. Cette description renvoie au dessin ci-annexé, où
la fig. 1 représente une vue extérieure de l'assemblage d'angle du châssis de porte;
la fig. 2 en représente une vue de côté;
la fig. 3 en représente une vue d'en haut;
la fig. 4 représente une coupe longitudinale suivant la ligne IV-IV de la fig. 3;
la fig. 5 représente une coupe transversale suivant la ligne V-V de la fig. 3.

Dans ces figures, on remarque que le châssis comprend deux montants de porte 1 verticaux en plaque métallique profilée avec battée 2 et un linteau 3 qui relie les deux montants. Les extrémités du linteau et l'extrémité contigüe de chaque montant sont coupées à 45° pour être assemblées. Ladite extrémité de chaque montant 1 est prolongée à l'intérieur et le long des deux côtés de sa battée 2 par au moins un tenon de verrouillage 4. Chaque extrémité du linteau est à son tour prolongée le long des deux côtés de sa battée 2 à l'intérieur par au moins une lame de rallonge 5 dans laquelle est prévue une fente 6. Dans chaque fente 6 s'emboîte un tenon de verrouillage 4 des montants de porte 1 et est ensuite plié pour fixer les montants 1 au linteau 3. Pour rendre possible ce pliage des tenons de verrouillage 4 quand le châssis de porte est assemblé, des découpes rhombiques 8 sont prévues dans le bord supérieur 7 du linteau 3, qui sont soustraites à la vue et à travers lesquelles un tournevis ou un autre outil adéquat est passé pour exercer une pression sur les tenons de verrouillage 4 et plier ainsi ceux-ci. Les montants 1 sont aussi pourvus à l'intérieur d'au moins une battée saillante 9 contre laquelle les extrémités du linteau 3 sont adjacentes quand le châssis de porte est assemblé.

Il va de soi que la forme et les dimensions des parties décrites ci-dessus peuvent différer, de même que le nombre de tenons de verrouillage, de fentes et de battées.

## Revendications

1. Châssis métallique profilé triparti pour portes intérieures, comprenant deux montants (1) et un linteau (3), caractérisé par le fait qu'à l'intérieur des montants (1) et du linteau (3) et contre leurs extrémités à attacher les unes aux autres, sont prévus des tenons de verrouillage (4) et des fentes (6) qui s'emboîtent les uns dans les autres lors de l'assemblage du châssis, les bords supérieurs (7) du linteau (3) étant pourvus de découpes (8) soustraites à la vue pour laisser passer un outil pour plier lesdits tenons de verrouillage (4) et attacher ainsi de manière invisible les montants (1) au linteau (3).

2. Châssis de porte triparti conforme à la revendication 1, caractérisé par le fait que les tenons de verrouillage (4) forment des prolongements des montants (1), qui sont pourvus, le long des deux bords de la battée (2) des montants (1), et que les fentes (6) sont prévues dans des lames de rallonge (5) dont le linteau (3) est pourvu.

3. Châssis de porte triparti conforme à la révendication 1, caractérisé par le fait que les découpes (8) prévues dans les bords supérieurs (7) du linteau (3) sont rhombiques.

4. Châssis de porte triparti conforme à la revendication 1, caractérisé par le fait que les montants (1) sont prolongés par des battées saillantes (9) contre lesquelles les extrémités du linteau (3) sont adjacentes.

## Patentansprüche

1. Dreiteiliger Profilmetallrahmen für Innentüren, bestehend aus zwei Türsäulen (1) und einem Türsturz (3), dadurch gekennzeichnet, dass an der Innenseite der Türsäulen (1) und des Türsturzes (3) und den anschliessbaren Enden Verschlusszapfen (4) sowie Schlitze (6) vorgesehen sind, die sich beim Zusammenbau des Rahmens ineinanderfügen, während der obere Rand (7) des Türsturzes (3) versteckte Ausstanzungen (8) aufweist, so dass mit einem Werkzeug die besagten Verschlusszapfen (4) abgewinkelt und die Türsäulen (1) unauffälig an den Türsturz (3) angeschlossen werden können.

2. Dreiteiliger Türrahmen gemäss Anspruch 1, dadurch gekennzeichnet, dass die Verschlusszapfen (4) Verlängerungen der Türsäulen (1) sind, die beidseitig mit dem Türfalz (2) der Türsäulen (1) versehen sind, und dass die Schlitze (6) in Leitzungen (5) des Türsturzes (3) angebracht sind.

3. Dreiteiliger Türrahmen gemäss Anspruch 1, dadurch gekennzeichnet, dass die Ausstanzungen (8) im oberen Rand (7) des Türsturzes (3) rautenförmig sind.

4. Dreiteiliger Türrahmen gemäss Anspruch 1, dadurch gekennzeichnet, dass die Türsäulen (1) durch vorstehende Anschläge (9) verlängert sind, an die die Enden des Türsturzes (3) anstossen.

## Claims

1. Three part frame made of metal section for interior doors comprising two posts (1) and a lintel (3), characterized by the fact that inside the posts (1) and the lintel (3) and at their ends where the one is attached to the other, they are provided with locking lugs (4) and slots (6) which fit into one another when the frame is assembled, the upper edges (7) of the lintel (3) being provided with openings (8) concealed from view for the purpose of allowing the passage of a tool for bending said locking lugs (4) and thus invisibly joining the posts (1) to the lintel (3).

2. Three part door frame as claimed in claim 1, characterized by the fact that the locking lugs (4) are prolongations of the posts (1) and are provided along the two sides of the jamb (2) of the posts (1), and that the slots (6) are provided in the extension strips (5) with which the lintel (3) is equipped.

3. Three part door frame as claimed in claim 1, characterized by the fact that the openings (8) provided in the upper edge (7) of the lintel (3) are rhombic in shape.

4. Three part door frame as claimed in claim 1, characterized by the fact that the posts (1) are extended by projecting jambs (9) which fit next to the ends of the lintel (3).
